# FASCICULE DE BREVET EUROPEEN

(11) **EP 0 028 197 B1**
(45) Date de publication et mention de la délivrance du brevet: **31.07.1985**
(21) Numéro de dépôt: 80401537.8
(22) Date de dépôt: 29.10.1980
(51) Int. Cl.: F04C 2/344, F04C 2/356, F01C 21/08

(54) **Dispositif hydraulique rotatif**
Hydraulische rotierende Vorrichtung
Hydraulic rotary device

(30) Priorité: 30.10.1979 FR 7926873; 24.01.1980 FR 8001502
(43) Date de publication de la demande: 06.05.1981
(73) Titulaire: COMPAGNIE DE CONSTRUCTION MECANIQUE SULZER Société anonyme dite:, Cedex 59 F-75300 Paris Brune (FR)
(72) Inventeur: Mallen-Herrero, José, F-75008 Paris (FR); Leroy, Daniel, F-78520 Limay (FR); Zimmermann, Urs, F-78150 Le Chesnay (FR); Charlat, Patrice, F-78200 Mantes (FR)
(74) Mandataire: Rinuy, Guy

## Description

La présente invention a pour objet un dispositif hydraulique rotatif applicable principalement comme frein ou ralentisseur mais susceptible de fonctionner également en moteur et en pompe.

On connaît notamment les freins électro- hydrauliques rotatifs constitués par une pompe volumétrique à palettes radiales, entièrement ou partiellement remplie par un fluide, de préférence incompressible, les palettes solidaires de l'élément rotatif ou rotor du frein étant susceptibles de coulisser radialement dans des logements du rotor, un alésage cylindrique excentré étant prévu entre stator de rotor.

Dans un cas, le stator peut être central et le rotor périphérique et, dans un autre cas, la disposition inverse peut être adoptée: rotor central et stator périphérique.

Dans les deux cas, un élément électromagnétique de commande du frein agit sur le coulissement radial des palettes pour obtenir un cloisonnement en chambres de volumes différents de l'alésage cylindrique excentré et un laminage plus ou moins important du fluide entre palettes et stator, par passage forcé des volumes de fluide d'une chambre à une autre.

La force centrifuge a une action non négligeable sur les palettes, action qui peut aller jusqu'à une impossibilité de fonctionnement et, suivant la disposition respective du stator et du rotor et suivant l'emplacement de l'élément de commande, l'action de la force centrifuge sur les palettes s'exerce soit dans le sens du coulissement commandé soit dans le sens opposé.

On connait déjà des dispositifs à palettes coulissant axialement de conception plus ou moins fiable.

On connaît par le brevet US-A-2.581.160 une pompe volumèrique à palettes à coulissement axial dans laquelle des cames sont prévues pour tirer les palettes dans une direction opposée à l'action de ressorts tendant à appliquer les palettes contre une paroi plane statorique. Cette action de retrait des palettes provoquée par les cames permet le passage desdites palettes devant un séparateur statique offrant un plan de contact décalé par rapport au plan susnommé afin de permettre, de part et d'autre de ce séparateur, une entrée de fluide et une sortie de fluide.

Dans un autre dispositif comparable au précédent et décrit au brevet US-A-2.232.599 des palettes à coulissement axial et ressorts d'application évoluent dans un canal annulaire conique lequel s'interrompt selon un secteur circulaire en saillie, des orifices d'entrée et de sortie de fluide étant alors creusés dans ce secteur en saillie.

Dans encore un autre dispositif décrit au brevet FR-1.542.623 à palettes à coulissement axial et ressort d'application, celle-ci évoluent dans au moins un canal p d'allure générale circulaire mais de largeur et de profondeur variables ce qui, en matière d'usinage, pos des problèmes importants de réalisation.

On connaît enfin par le brevet US-A-3.942.484 un moteur à combustion interne dont les palettes axiales sont guidées entre deux pistes constituées par des courbes strictement parallèles donc à écart axial constant. Les palettes ou navettes coulissent dans un rotor annulaire présentant des bords périphériques ajustés de manière étanche dans des flasques latéraux statoriques d'où un fonctionnement délicat.

Chaque navette en deux parties comprend intérieurement un moyen élastique travaillant à l'extension ou encore des moyens d'attraction magnétique peuvent être prévus sur les rampes parallèles.

Le fonctionnement est d'autant plus délicat que le strict parallélisme des pistes entraîne un déséquilibre axial par flexion, tantôt dans un sens, tantôt de l'autre, du rotor placé entre les deux pistes. Les points de haute pression sont transférés d'un côté à l'autre du rotor produisant ainsi sa flexion et son déséquilibre axial (compression d'un côté du rotor, transfert et pression engendrée par l'explosion de l'autre côté du rotor), entre rotor et piste chaque fois qu'un point de haute pression s'établit d'un côté ou de l'autre du rotor).

Il s'agit dans ce cas d'un seul et même moteur ex à combustion interne donc à volume de gaz compressible.

La présente invention vise un dispositif hydraulique dans lequel des pressions hydrauliques s'équilibrent.

La présente invention vise plus particulièrement un dispositif hydraulique rotatif du type pompe volumétrique à palettes coulissantes axialement dans des logements du rotor et moyens d'action axiale sur les palettes, caractérisé en ce qu'il comprend deux jeux de palettes en vis-à-vis et deux surfaces continues de fond statorique symétriques l'une de l'autre par rapport à un plan de symétrie et définissant entre elle un écart axial variable circulairement, lesdites palettes coulissantes d'un jeu de palettes venant s'appuyer de manière constante et totale sur l'une desdites surfaces continues de fond, chaque surface de fond étant unique pour un jeu de palettes considéré et déformée de construction pour présenter des évidements appropriés au fonctionnement du dispositif, lesdits évidements étant opposés symétriquement et les moyens d'action axiale sur les palettes étant constitués par des moyens électromagnétiques disposés derrière les surfaces continues de fond statorique et en ce que, dans certaines conditions et afin que le rotor puisse tourner en toute liberté, des moyens sont prévus pour retenir les palettes dans leurs logements.

Un moyen de commande électromagnétique permet un appui des palettes contre la surface continue de fond statorique, ledit moyen de commande étant disposé derrière ladite surface dans un élément de culasse en un matiériau magnétisable compris dans une cage amagnétique du stator.

Suivant une forme de réalisation, les palettes coulissantes, à coulissement axial, sont placées par paires dans des logements rotoriques; de part et d'autre d'une pièce statorique médiane, les évidements étant opposés dos à dos de part et d'autre de ladite pièce statorique médiane et réalisés sur cette pièce, les palettes se rapprochant l'une de l'autre pour être appliqués sur les surfaces continues de fond, à évidements de cette pièce.

Suivant une autre forme de réalisaion, une pièce statorique médiane, avec des surfaces de fond prévues de part et d'autre d'un axe de symétrie, fait corps avec une portion d'arbre fixe, le rotor étant monté en forme de cage autour du stator.

Suivant une autre forme de réalisation, des dispositions répétitives autour d'un même arbre (tournant ou fixe) sont adoptées, des pièces statoriques séparatrices, montrant des surfaces continues de fond à deformations ou évidements pouvant alors être prévues.

Les évidements peuvent être de cylindrées différentes avec un alimentation par paire d'évidements opposés.

Le dispositif selon l'invention peut être appliqué en frein ou ralentisseur l'espace intermédiaire entre rotor et stator étant rempli d'un fluide de préférence incompressible;

Il peut être également appliqué en pompe ou en moteur, des conduits d'arrivée et de sortie de fluide étant prévus à cet effet.

D'autres caractéristiques et avantages de la présente invention ressortiront de la description qui va suivre faitre en regard du dessin annexé sur lequel:
la figure 1 est une vue en coupe d'une forme de réalisation d'un dispositif électrohydraulique conforme à l'invention, dans laquelle les palettes sont placées par paires dans des logements communs du rotor;
la figure 2 est une vue en coupe suivant la ligne Y-Y de la figure 1
la figure 3 est une vue de détail;
la figure 4 est une vue de détail d'une variante;
la figure 5 est une vue en perspective d'un élément de stator;
la figure 6 est une vue en coupe d'une autre forme de réalisation d'un dispositif selon l'invention, dans laquelle les palettes sont placées par paires dans des logements en alignement de part et d'autre d'une pièce statorique médiane;
la figure 7 est une vue en coupe partielle d'une autre forme de réalisation dans laquelle le rotor est en forme de cage; et
la figure 8 est une vue en coupe partielle d'une disposition répétitive de dispositifs selon l'invention autour d'un même arbre.

Dans les formes de réalisation représentées, un dispositif électrohydraulique rotatif du type pompe volumétrique à palettes coulissantes selon l'invention comprend un rotor (1) et un stator (2) et des logements ou cavités (4) du rotor logent des palettes (5).

Les palettes sont situées dans une position radiale par rapport à l'axe X-X et peuvent se déplacer dans le sens axiale le long des cavités.

Le stator (2) se caractérise par le fait qu'il comporte deux pistes ou fonds (6) symétriques l'un de l'autre par rapport à un plan de symétrie Y-Y et à écart axial variable.

Ce stator renferme, derrière la surface continue des fonds, une ou plusieurs bobines (7) pouvant créer un champ magnétique.

L'espace existant entre rotor et stator est rempli d'un fluide de préférence incompressible tel que l'huile.

En absence de tout courant de commande dans les bobines (7) afin que les palettes restent à l'intérieur de leur cavité et que le rotor puisse tourner en toute liberté, les palettes peuvent, dans certaines conditions d'utilisation, être retenues dans leur cavité par un aimant permanent ou par une bobine d'attraction.

Considérant le dispositif selon l'invention dans sa version frein, l'opération de freinage se fait par appel des palettes lors de la création d'un champ magnétique à l'aide des bobines. Dans des conditions, les palettes viennent s'appuyer sur la surface en créant des chambres de volumes différents dans l'espace intermédiaire entre rotor et stator.

De ce fait, le fluide enfermé dans lesdites chambres provoque un couple perpendiculaire à la palette, ce qui se traduit par un couple de freinage sur l'arbre.

Le dispositif électrohydraulique rotatif selon l'invention peut également fonctionner en version pompe et en version moteur et un ou plusieurs conduits d'arrivée (11) et de sortie 12 de fluide peuvent être prévus à cet effet.

Dans ces versions la surface du stator peut être déformée pour présenter des zones rectilignes appropriées au fonctionnement du dispositif.

Dans ces versions également, pour aider à maintenir les palettes convenablement appliquées, à tout moment, contre le surface de fond du stator, des aimants permanents auxiliaires 13 peuvent être prévus derrière cette surface.

Suivant une variante, chaque bobine 7 ou l'ensemble bobine 7-aimants permanents auxiliaires 13 sont remplacés par un aimant permanent approprié.

Il est bien entendu que quelle que soit la version du dispositif selon l'invention, le loi de la courbe réalisant chaque fond 6 du stator peut être adaptée suivant les critères de réalisation et de fonctionnement recherchés.

Suivant une variante, la palette est guidée par un guidage 15 pratiqué dans le rotor et le frottement est rapporté au niveau de ce guidage (figure 4).

Enfin, les palettes 5 sont traversées par des canaux 10 d'équilibrage hydraulique.

Dans la forme de réalisation représentée aux figures 1 à 5, les palettes coulissantes 5 à coulissement axial, sont considérées par paires, par rapport au plan de symétrie Y-Y, dans des logements 4A du rotor. Les palettes de chaque paire sont placées dans l'alignement l'une de l'autre dans un même logement 4A. Les palettes s'écartent l'une de l'autre pour être appliquées sur la surface continue de fond 6 de deux éléments statoriques 2D et 2E disposés de part et d'autre du rotor 1.

L'effet d'application est, conformément à l'invention, fourni par des moyens de commande électromagnétiques (bobine 7). Dans un but de simplification, dans la forme de réalisation représentée, les moyens d'application sont des moyens d'application permanente: aimant permanent 13 pour chaque palette et/ou ressort 16 commun aux deux palettes 5 d'une paire de palettes et placé entre elles.

Dans la figure de détail (3), on peut remarquer que les bobines 7 sont renfermées dans un élément formant culasse, en un matériau magnétisable 2A lequel élément est lui-même compris et boulonné dans l'un ou l'autre des deux éléments 2D, 2E du stator en forme de cage, en un matériau amagnétique. La cage se referme également autour du rotor en un matériau amagnétique tout en laissant un passage étanche pour l'arbre tournant 3.

Les palettes à coulissement axial 5 sont en un matériau magnétisable et pour que les lignes de force du champ magnétique créé par les bobines 7 puissent se refermer par lesdites palettes 5 une couronne en un matériau amagnétique 9 est disposée dans l'élément de culasse 2A devant les bobines 7.

L'élément de culasse 2A et la couronne 9 permettent la réalisation de la surface continue du fond 6 du stator.

Les moyens d'application peuvent également être des moyens hydrauliques.

Les efforts résultant des poussées hydrauliques sont retenus statiquement par les deux éléments de stator 2D, 2E reliés entre eux par un carter annulaire 2F formant entretoise, et ne viennent en aucun cas charger les paliers du rotor.

Les surfaces continues de fond 6 des éléments de stator peuvent présenter, en un nombre variable, des déformations à zones rectilignes appropriées au fonctionnement ou évidements 6A. Ce nombre est identique sur chaque élément de stator. Les évidements sont opposés face à face, avec une alimentation commune ou simultanée 11.

Les évidements 6A peuvent être de cylindrées différentes avec une alimentation indépendante par paire d'évidements opposés. Les palettes 5 sont situées dans les logements 4A du rotor fermés périphériquement par une frette 17 sans frottement sur les éléments fixes, autres que les éléments de stator 2D et 2E.

La frette 17 déborde de part de d'autre du rotor 1 de manière à tenir compte des évidements 6A des éléments de stator 2D et 2E dont les palettes coulissantes suivent les surfaces. La frette 17 trouve un logement dans un espace 18 ménagé par les éléments 2D et 2E et chacun de ses bords périphériques comporte un joint 19 portant contre l'un de ces éléments.

Un autre dispositif d'étanchéité est prévu entre le rotor et le stator, sur une périphérie extérieure 20 et une périphérie intérieure 21 du stator. Ce dispositif d'étanchéité permet un excellent rendement volumétrique, même à basse vitesse, et autorise le fonctionnement avec un fluide quelconque, en isolant le palier 22 du rotor.

Les palettes 5 sont en forme de coin trapézoïdal, une tranche trapézoïdale des palettes glissant sur l'une des surfaces continues de fond des éléments de stator (2D, 2E).

Bien entendu, les logements 4A recevant les palettes 5 ont une forme correspondante.

Dans la forme de réalisation représentée à la figure 6, une pièce statorique médiane 2G porte les surfaces continues de fond 6 de part et d'autre d'un plan de symétrie Y-Y.

Les palettes coulissantes à coulissement axial 5 sont placées par paires dans des logements 4B disposés par paires dans le rotor 1. Les deux logements d'une paire de logements se trouvent dans l'alignement l'un de l'autre, de part et d'autre de la pièce statorique médiane 2G donc du plan de symétrie Y-Y.

Les logements 4B se trouvant d'un côté de la pièce statorique médiane sont fermés périphériquement par une frette 17A et les logements 4B se trouvant de l'autre côté de la pièce statorique médiane sont fermés périphériquement par une autre fretee 17B. Chaque frette comporte un joint 19 portant sur la pièce statorique médiane 2G.

La symétrie de la disposition se poursuit par deux coquilles statoriques 2H et 2K se refermant sur la pièce statorique médiane 2G et le rotor 1 avec ses logements 4B pour les palettes 5 et les frettes 17A et 17B fermant les logements 4B.

Dans cette forme de rélisation, stator et rotor sont prévus en bout d'arbre. A cet effet, pour permettre le montage, le rotor est réalisé en au moins deux parties principales 1A et 1 B se vissant l'une sur l'autre. Un bloc annulaire 1C creusé de logements 4B relie la frette 17A à la partie 1A et un bloc annulaire 1D creusé également de logements 4B relie la frette 17B à la partie 1B.

Dans la forme de réalisation représentée à la figure 7, une pièce statorique médiane 2G est également prévue avec des surfaces de fond 6 de part et d'autre d'un axe de symétrie Y-Y mais cette pièce statorique médiane fait corps avec une portion d'arbre fixe 2L qui peut être creuse. Le rotor est monté en forme de cage autour du stator et comprend deux parties centrales 1E et 1F de part et d'autre de la pièce statorique médiane 2G dans lesquelles sont pratiqués les logements 4A des flasques latéraux 1 G et 1 H et une seule frette formant entretoise 17C.

Dans toutes les formes de réalisation, des dispositions répétitives autour d'un même arbre tournant (figures 1 à 5 et 6) ou autour d'un même arbre fixe (figure 7) peuvent être adoptées. C'est ainsi qu'une disposition à au moins deux rotors semblables, chacun, au rotor de la figure 1 est représentée à la figure 8.

Les deux blocs de rotor creusés des logements 4A sont séparés par un pièce statorique 2M comparable à la pièce statorique médiane 2G de la figure 7 et montrant des surfaces continues de fond à déformations ou évidements 6.

## Revendications

1. Dispositif hydraulique rotatif du type pompe volumétrique à stator et rotor et à palettes coulissantes axialement dans des logements du rotor et moyens d'action axiale sur les palettes, caractérisé en ce qu'il comprend deux jeux de palettes (5) en vis-à-vis et deux surfaces continues de fond statorique (6) symétriques l'une de l'autre par rapport à un plan de symétrie Y-Y et définissant entre elles un écart axial variable circulairement, lesdites palettes coulissantes (5) d'un jeu de palettes venant s'appuyer de manière constante et totale sur l'une desdites surfaces continues de fond, chaque surface de fond étant unique pour un jeu de palettes considéré et déformée de construction pour présenter des évidements (6A) appropriés au fonctionnement du dispositif, lesdits évidements étant opposés symétriquement et les moyens d'action axiale sur les palettes étant constitués par des moyens électromagnétiques (7) disposés derrière la surface continue de fond statorique (6) et en ce que, afin que le rotor puisse tourner en toute liberté, des moyens sont prévus pour retenir les palettes dans leurs logements (aimants permanents bobines d'attraction).

2. Dispositif selon la revendication 1 caractérisé en ce que les palettes coulissantes; à coulissement axial, sont placées par paires dans des logements rotoriques (48), de part et d'autre d'une pièce statorique médiane (2G), les évidements étant opposés dos à dos de part et d'autre de ladite pièce statorique médiane et réalisés sur cette piéce, les palettes (5) en vis-à-vis se rapprochant l'une vers l'autre pour être appliquées sur les surfaces continues de fond (6), à évidements (6A), de cette pièce.

3. Dispositif selon la revendication 2 caractérisé en ce que la pièce statorique médiane (2G), avec des surfaces de fond (6) prévues de part et d'autre d'un plan de symétrie, fait corps avec une portion d'arbre fixe (2L), le rotor étant monté en forme de cage autour du stator.

4. Dispositif selon l'une quelconque des revendications 1 à 3, caractérisé en ce que des dispositions - répétitives autour d'un même arbre (tournant ou fixe) sont adoptées, des pièces statoriques séparatrices (2M), montrant des surfaces continues de fond (6) à deformations ou évidements (6A), pouvant alors être prévues.

5. Dispositif selon l'une quelconque des revendications 1 à 4, caractérisé en ce que les évidements peuvent avoir une alimentation en fluide commune ou simultanée (11).

6. Dispositif selon l'une quelconque des revendications 1 à 5, caractérisé en ce que les évidements (6A) peuvent être de cylindrées différentes avec une alimentation par paire d'évidements opposées.

7. Dispositif selon l'une quelconque des revendications 1 à 6, caractérisé en ce qu'il est appliqué en frein ou ralentisseur, l'espace intermédiaire entre rotor et stator étant rempli d'un fluide de préférence incompressible.

8. Dispositif selon l'une quelconque des revendications 1 à 6, caractérisé en ce qu'il est appliqué en pompe ou en moteur, des conduits d'arrivée et de sortie de fluide étant prévus à cet efet.

## Patentansprüche

1. Hydraulische rotierende Vorrichtung des Verdrängerpumpentyps mit Stator und Rotor und mit in den Aufnahmen des Rotors axial gleitenden Platten und Mitteln zur axialen Einwirkung auf die Platten, dadurch gekennzeichnet, daß die Vorrichtung zwei Gruppen von Platten (5) einander gegenüber und zwei kontinuierliche Stator-Grundflächen (6) umfaßt, die einander bezüglich einer Symmetrieebene Y-Y symmetrisch angeordnet sind und zwischeneinander einen in Kreisrichtung variablen Axialabstand bestimmen, wobei die gleitenden Platten (5) der einen Plattengruppe sich in konstanter und vollständiger Weise gegen eine der kontinuierlichen Grundflächen anlegen und jede Grundfläche für eine betrachtete Plattengruppe eindeutig zugeordnet ist und im Aufbau so verformt, daß sie zur Funktion der Vorrichtung zugehörige Ausnehmungen (6A) zeigt, wobei die Ausnehmungen symmetrisch einander gegenüberliegend sind und die Mittel zur axialen Einwirkung auf die Platten gebildet sind durch elektromagnetische Mittel (7), die hinter der kontinuierlichen Stator-Grundfläche (6) angeordnet sind und daß, damit der Rotor sich in vollständiger Freiheit drehen kann, Mittel vorgesehen sind, um die Platten in ihren Aufnahmen zurückzuhalten (Permanentmagnete, Anziehungs-Spulen).

2. Vorrichtung nach Anspruch 1, dadurch gekennzeichnet, daß die axial verschieblichen Gleitplatten paarweise in Rotor-Aufnahmen (4B) beiderseits eines Stator-Mittelstückes (2G) eingesetzt sind, daß die Ausnehmungen Rücken an Rücken beiderseits des Stator-Mittelstückes einander gegenüberliegen und durch das Stück gebildet sind und daß die gegenüberliegenden Platten (5) sich einander nähern, um gegen die kontinuierlichen Grundflächen (6) an den Ausneh- .mungen (6A) des Stückes anzuliegen.

3. Vorrichtung nach Anspruch 2, dadurch gekennzeichnet, daß das Stator-Mittelstück (2G) mit den beiderseits einer Symmetrieebene vorgesehenen Grundebenen (6) einstückig mit einem Abschnitt der festen Welle (2L) ist, wobei der Rotor in Käfigform um den Stator angebracht ist.

4. Vorrichtung nach einem der Ansprüche 1 bis 3, dadurch gekennzeichnet, daß wiederholte Anordnungen um eine gleiche Welle (drehbar oder feststehend) vorgenommen sind von Stator-Trennstücken (2M), die die kontinuierlichen Grundflächen (6) zeigen, an denen Verformungen oder Ausnehmungen (6A) vorgesehen sein können.

5. Vorrichtung nach einem der Ansprüche 1 bis 4, dadurch gekennzeichnet, daß die Ausnehmungen eine gemeinsame oder gleichzeitige Fluidzuführung (11) besitzen können.

6. Vorrichtung nach einem der Ansprüche 1 bis 5, dadurch gekennzeichnet, daß die Ausnehmungen (6) unterschiedliche Hubräume besitzen können mit einer Zuführung für gegenüberliegende Ausnehmungs-Paare.

7. Vorrichtung nach einem derAnsprüche 1 bis 6, dadurch gekennzeichnet, daß sie als Bremse oder Vorzögerer eingesetzt ist, wobei der Zwischenraum zwischen Rotor und Stator mit einem vorzugsweise inkompressiblen Fluid gefüllt ist.

8. Vorrichtung nach einem der Ansprüche 1 bis 6, dadurch gekennzeichnet, daß sie als Pumpe oder als Motor eingesetzt ist, wobei Leitungen zum Zuführen und zum Abführen von Fluid zu diesem Zwecke vorgesehen sind.

## Claims

1. A rotary hydraulic device of the displacement pump type with stator and rotor and vanes axially slidable in lodgings of the rotor and means for axially acting upon the vanes, characterized in that it comprises two sets of facing vanes (5) and two continuous stator bottom surfaces (6) symmetrical with one another in respect to a symmetrical plane Y-Y and defining therebetween an axial circularly variable space, said slidable vanes (5) in one set of vanes coming to apply in a constant and total manner upon one of said continuous bottom surfaces, each bottom surface being the only one for a corresponding set of vanes, and deformed as of construction to present recesses (6A) therein suitable for the operation of the device, said recesses being symmetrically opposed and the means for axially acting upon the vanes being constituted by electromagnetic means 17) disposed behind the continuous stator bottom surface (6) and in that, in order for the rotor to be able to rotate with perfect freedom, means are provided for retaining the vanes in their lodgings (permanent magnets, attraction coils).

2. A device according to claim 1, characterized in that the slidable vanes that can slide axially are placed by pairs in rotor lodgings (4B) on either side of a central stator part (2G), the recesses being opposed back to back on either side of said central stator part, and realized in such part, the opposed vanes (5) coming near one another so as to be applied to the continuous bottom surfaces (6) with recesses (6A) therein of such part.

3. A device according to claim 2, characterized in that the central stator part (2G) with bottom surfaces (6) provided on either side of a symmetrical plane is made integral with a fixed shaft portion (2L), with the rotor being mounted as a cage about the stator.

4. A device according to any one of claims 1 to 3, characterized in that repetitive arrangements about one and the same (rotatable or fixed) shaft are adopted, and separating stator parts (2M) presenting continuous bottom surfaces (6) with deformations or recesses (6A) therein can then be provided.

5. A device according to any one of claims 1 to 4, characterized in that the recesses may have a common or simultaneous fluid supply (11).

6. A device according to any one of claims 1 to 5, characterized in that recesses (6A) can have different capacities with a supply thereto by pair of opposite recesses.

7. A device according to any one of claims 1 to 6, characterized in that it is applied as a brake or slowing down device, the intermediary space between rotor and stator being filled with a preferably imcompressible fluid.

8. A device according to any one of claims 1 to 6, characterized in that it is applied as a pump or motor, fluid inlet and outlet conduits being provided to this end.
